# DEMANDE DE BREVET EUROPEEN

(11) **EP 2 341 199 A1**
(43) Date de publication de la demande: **06.07.2011**
(21) Numéro de dépôt: 10197212.3
(22) Date de dépôt: 28.12.2010
(51) Int. Cl.: E04H 4/08

(54) **Abri mobile pour piscine**

(30) Priorité: 29.12.2009 FR 0959648
(71) Demandeur: Villars, Jean-Louis, 33130 Begles (FR)
(72) Inventeur: Villars, Jean-Louis, 33130 Begles (FR)
(74) Mandataire: Maupilier, Didier

(57) **Abrégé**

Un abri mobile (1) comporte une couverture mobile (1') comportant un ensemble de panneaux (2, 2a), sensiblement plans de longueur λ correspondant à une largeur de la couverture mobile, juxtaposés pour former une surface sensiblement plane de la couverture mobile dans une position dépliée.

Les panneaux (2, 2a) sont articulés pour être placés dans une position verticale, repliés en soufflet, dans une position repliée de l'abri mobile (1).

Les panneaux sont solidaires d'un élément d'ancrage sur lequel un actionneur (5) prend effet pour effectuer les conversions entre les positions repliée et dépliée.

Une rampe de levage (4) comportant des moyens d'entraînement par friction (41) permet la conversion vers la position dépliée sans qu'une action directe sur le panneau (2a) de l'extrémité libre soit nécessaire.

## Description

La présente invention appartient au domaine des abris pour piscines .Plus particulièrement l'invention concerne un abri pour couvrir une piscine ou un espace similaire et pouvant être déplacé pour libérer l'espace couvert.

Il est connu dans le domaine des piscines et activités de plein air de couvrir la piscine par des panneaux transparents ou translucides afin de réaliser une couverture qui protège du vent un volume au dessus de la piscine et assure une protection thermique et une protection contre les salissures en particulier les feuilles d'arbre.

Que cette couverture permette d'utiliser la piscine lorsqu'elle est en place ou non, ce qui est lié principalement à la hauteur disponible en dessous de la couverture, il est souhaitable de pouvoir la déplacer simplement et rapidement pour profiter de l'activité en plein air lorsque les conditions météorologiques le permettent.

Il est ainsi connu de nombreux modèles d'abris de piscine formés d'un ensemble d'éléments mobiles pouvant être déplacés pour couvrir et découvrir une piscine.

Un premier exemple de dispositif connu, par exemple du document FR 2690476, est formé par des éléments gigognes qui s'emboîtent les uns dans les autres à une extrémité de la piscine pour occuper une place réduite en position piscine découverte. Dans ce type d'abri d'une part la hauteur de l'abri n'est pas constante en raison de l'emboîtement des éléments gigognes et d'autre part la hauteur totale nécessaire se trouve augmentée par le nécessaire recouvrement des éléments gigognes qui peuvent être relativement nombreux.

Un deuxième exemple de dispositif connu, par exemple du document FR 2924461, est formé par des éléments de géométries identiques, juxtaposés lorsque la piscine est couverte pour former un ensemble continu et déplacés, généralement empilés sauf à utiliser une surface équivalente à la surface couverte de la piscine, lorsque la piscine est découverte. Dans ce cas, la hauteur de l'abri en position piscine découverte correspond à nouveau au résultat de l'empilage des éléments juxtaposés.

En outre les différents éléments de l'abri sont dans ces deux solutions séparés les uns des autres ce qui les rend plus aisés à manipuler, mais aussi plus vulnérables en cas de vent même modéré.

Lorsque les mouvements des éléments de l'abri sont réalisés par des moyens automatiques, l'absence de liaison entre les différents éléments formant l'abri nécessite le plus souvent de mettre en oeuvre des moyens de guidage, en général des rails de guidage, pour garantir la précision du positionnement des éléments entre eux et de leurs trajectoires lors des déplacements.

Toutefois ces éléments de guidage peuvent conduire à dégrader les éléments décoratifs autour de la piscine, margelles ou carrelages, pour être fixés encastrés ou non et sont des sources d'accumulation de saletés, poussières et débris végétaux notamment, difficiles à évacuer.

Pour résoudre ces difficultés et inconvénients l'abri mobile de l'invention comporte une couverture mobile comportant un ensemble de panneaux, sensiblement plans, par exemple rectangulaires, de longueur λ correspondant à une largeur de la couverture mobile, formant une surface sensiblement plane de ladite couverture mobile dans une position dépliée dans laquelle les panneaux sont juxtaposés par leurs bords suivant leur longueur **λ**.

En outre dans la couverture mobile de l'abri de l'invention :
- une première extrémité de sa longueur **L** dont un bord attaché de la couverture mobile, qui est opposé à un bord libre de l'autre extrémité de la couverture mobile, est situé du côté d'un point d'ancrage ;
- les panneaux juxtaposés par leurs bords suivant leur longueur λ sont articulés entre deux panneaux voisins alternativement dans un sens et dans l'autre pour être placés dans une position sensiblement verticale, repliés en soufflet, dans une position repliée de l'abri mobile ;
- chaque panneau comporte au moins deux dispositifs de roulement, tel que des roues, agencés chacun près d'un bord latéral du panneau pour circuler sur des pistes parallèles entre elles et parallèles à des bords longitudinaux de la couverture mobile, ces dispositifs de roulement étant agencées prés d'un bord attaché dudit panneau, suivant la longueur **λ** du panneau considéré, situé du côté du bord attaché de l'abri ;

- les dispositifs de roulement sont fixés sur les panneaux pour que :
- des dispositifs de roulement extérieurs circulent sur des pistes extérieures, une piste de chaque côté de l'abri mobile, lorsque lesdits dispositifs de roulement extérieurs sont agencées prés d'un bord attaché articulé sur un bord côté libre opposé d'un panneau voisin de sorte que des faces inférieures des panneaux, situées sous l'abri mobile lorsque ledit abri mobile est dans la position dépliée, sont en vis à vis lorsque l'abri mobile est dans la position repliée ;
- des dispositifs de roulement intérieur circulent sur des pistes intérieures, une piste de chaque côté de l'abri mobile, par exemple entre les pistes extérieures, lorsque lesdits dispositifs de roulement intérieurs sont agencées prés d'un bord attaché articulé avec un bord côté libre d'un panneau voisin de sorte que des faces supérieures des panneaux, opposées aux faces inférieures et situées sur l'abri mobile lorsque ledit abri mobile est dans la position dépliée, sont en vis à vis lorsque l'abri mobile est dans la position repliée ;
- un dispositif de levage comportant au moins qu'une rampe, est agencé sur une des pistes extérieures, entre l'élément d'ancrage et le dispositif de roulement extérieur le plus proche de l'élément d'ancrage lorsque l'abri est dans la position dépliée, de sorte que les dispositifs de roulement extérieurs au niveau du dispositif de levage sont soulevés lorsque les panneaux portant les dispositifs de roulement sont déplacées suivant une direction depuis le bord libre vers le bord attaché et de sorte que les dispositifs de roulement intérieurs et les panneaux passent sur un côté de la rampe ou entre les rampes du dispositif de levage sans être soulevés de sorte que les bords des panneaux au niveau des dispositifs de roulement extérieurs se trouvent, en position repliée de l'abri, non guidé, c'est a dire non contraints par des moyens de guidage, et éloignés du sol sur lequel repose les panneaux de l'abri en position replié.

Ainsi tous les panneaux de la couverture mobile sont liés entre eux et occupe une place réduite en position repliée et le déplacement des panneaux de la couverture mobile est grandement facilité. Les dispositifs de roulement assurent un déplacement des panneaux sans frottement significatif et maintiennent le cas échéant les panneaux à une hauteur donnée au-dessus de la surface sur laquelle se déplace l'abri mobile, et le dispositif de levage, associé au point d'ancrage sur lequel s'appui le premier panneau ou des élément intermédiaires tels que des bielles, assurent le repliement et le positionnement des panneaux en position repliée.

L'abri de l'invention comporte également les caractéristiques suivantes prises individuellement ou dans leurs combinaisons techniquement opérantes.

Pour provoquer le déplacement du dernier panneau par rapport à l'élément d'ancrage, un actionneur déplace le dernier panneau situé du côté du bord libre de la couverture mobile en direction de l'élément d'ancrage lors de la conversion depuis la position déplié vers la position repliée.

Suivant différents modes de réalisation, le bord attaché de la couverture mobile est fixé articulé au point d'ancrage pour replier l'ensemble des panneaux de la couverture mobile sans aucun élément intermédiaire mais avec la couverture fixée en permanence au point d'ancrage, ou bien le bord attaché est fixé articulé à des bielles elles même fixées articulées au point d'ancrage permettant d'éloigner la couverture mobile du point d'ancrage en position déplié tout en maintenant la couverture fixée au point d'ancrage, ou bien encore le bord attaché de la couverture mobile est libre lorsque l'abri est dans la position dépliée et est en appui au niveau du point d'ancrage lorsque la couverture est en position repliée ou en cours de conversion entre la position dépliée et la position repliée, dans ce dernier mode la couverture mobile n'étant plus contrainte en distance par rapport au point d'ancrage et pouvant être strictement limitée en longueur à la longueur de la zone à recouvrir.

Dans le mode dans lequel le bord attaché de la couverture mobile est libre, avantageusement le bord attaché de la couverture mobile, c'est à dire le bord du premier panneau du côté attaché, coopère, lorsqu'il est en appui sur le point d'ancrage, avec le dit point d'ancrage pour y être maintenu dans une position verticale stable, par exemple en s'engageant dans une attitude rapprochée de la verticale dans une gorge lui procurant une stabilité relative, par rapport aux autres panneaux qui ne sont pas dans ce cas, qui permet le déplacement des autres panneaux, en particulier lors de la conversion vers la position dépliée, sans que l'ensemble des panneaux descendent vers la position horizontale de manière désordonnée.

Pour réaliser le déplacement du dernier panneau, qui entraîne les autres panneaux de la couverture mobile qui lui sont liés, un actionneur agit sur ce dernier panneau au moyen d'un câble ou d'une sangle reliée à un moteur.

Dans une autre forme de réalisation n'utilisant pas de câble, l'actionneur déplace le dernier panneau en entraînant au moins un des dispositifs de roulement du dernier panneau.

Pour éviter une descente trop rapide des panneaux lors de la conversion depuis la position dépliée vers la position repliée l'actionneur fonctionne avantageusement dans un mode suiveur ou frein.

Suivant un mode de déploiement utilisant la gravité, le dispositif de levage comporte un dispositif d'entraînement par friction entraînant un panneau lorsque le panneau est situé au niveau du dispositif de levage, par exemple contre la rampe ou entre les rampes ou encore contre une poulie d'entraînement ou une courroie dont le sens de rotation de la piste d'entraînement est adapté au sens de déplacement recherché des panneaux, de la direction du bord attaché vers la direction du bord libre lors d'une conversion de la position repliée vers la position déplié.

Dans autre mode de réalisation, un actionneur, avantageusement le même actionneur que celui mis en oeuvre pour réaliser la conversion depuis la position dépliée vers la position repliée, déplace le dernier panneau dans une direction opposée à la direction de l'élément d'ancrage lors de la conversion de la position repliée vers la position repliée.

Afin de réduire le frottement de la tranche des panneaux lorsque ceux-ci sont dans une position proche de la verticale, chacun des panneaux dont un bord côté libre est associé à un axe de charnière haut comporte au niveau du bord côté libre un élément de roulement, par exemple un galet de roulement, portant au sol lorsque le panneau est en position sensiblement verticale.

Dans une forme de réalisation pour laquelle des câbles ou des sangles de traction pourraient provoquer une gêne, avantageusement les roues circulent sur des rails qui assurent un guidage des roues et permettent de passer les câbles ou sangles à l'intérieur d'une partie creuse des rails.

L'abri de l'invention est décrit de manière détaillée en référence aux figures qui représentent schématiquement de manière non limitative:
- figure 1 :: une vue de dessus d'un abri suivant l'invention en position dépliée au-dessus d'une piscine ;
- figure 2 :: une vue de dessus de l'abri de la figure 1 en position repliée et piscine découverte ;
- figure 3 :: une vue de profil partielle de l'abri en position dépliée ;
- figure 4 :: une vue de profil de l'abri en position repliée ;
- figure 5 :: un exemple d'agencement des roues extérieures dans une solution avec rail de roulement, vue de profil détail (b), vue de dessus détail (c) et en section perpendiculaire à l'axe du rail détail (a);
- figure 6 :: un exemple d'agencement des roues intérieures dans une solution avec rail de roulement avec des vue de détail comme pour les roues extérieures de la figure 5;
- figure 7:: un exemple d'agencement des roues extérieures dans une solution sans rail de roulement, vue de profil détail (a) et vue de dessus détail (b) ;
- figure 8 :: un exemple d'agencement des roues intérieures dans une solution sans rail de roulement, vue de profil détail (a) et vue de dessus détail (b) ;

- Figure 9 :: une vue de détail illustrant la position par rapport au sol de l'articulation de deux panneaux ;

Un abri 1 suivant l'invention est décrit de manière détaillée dans le cas d'un abri d'une piscine **P**.

Les figures 1 et 3 montrent l'abri 1 recouvrant un bassin de piscine **P**.

Dans cette configuration dite dépliée, la couverture mobile 1' est placé au-dessus de la piscine.

Les figures 2 et 4 montrent l'abri 1 dans une position dans laquelle le bassin de piscine **P** est découvert.

Dans cette configuration dite repliée, la couverture mobile est repliée, avantageusement en retrait par rapport à un bord de la piscine.

Comme illustré sur la figure 1 en vue de dessus, l'abri 1 comporte un ensemble de panneaux 2 plans juxtaposés formant une couverture mobile 1' au dessus de la piscine **P**.

La couverture mobile 1' est sensiblement rectangulaire en vue de dessus et comporte deux bords latéraux 10, a priori les côtés opposés les plus longs de la couverture mobile, un bord libre 11a et un bord attaché 11b, situé d'un côté de l'abri où la couverture mobile est repliée, correspondant a priori aux côtés opposés les plus courts de la couverture mobile.

Chaque panneau 2 est lui-même sensiblement rectangulaire, une longueur **λ** u panneau correspondant à la portée de l'abri entre les deux bords latéraux 10 de la couverture mobile, la largeur de la couverture mobile 1', et une largeur ou corde **C** du panneau, arbitraire, qui multipliée par le nombre de panneaux 2 entrant dans la constitution de l'abri correspond à la distance entre les bords libre 11a et attaché 11b opposés de la couverture mobile, la longueur L de ladite couverture mobile en position développée.

Lorsque la couverture mobile est ainsi en position développée comme illustré sur les figures 1 et 3, une face d'un panneau 2 située sous le panneau du côté de l'espace protégé, c'est à dire du côté de la piscine **P**, est dite face inférieure 24 et une face située du côté opposé est dite face supérieure 25.

Par analogie avec ces caractéristiques de l'abri, le terme « libre » qualifie une partie ou un élément situé du côté du bord libre 11a de la couverture mobile, et le terme « attaché » qualifie une partie ou un élément situé du côté du bord attaché 11b de la couverture mobile.

Ainsi un panneau 2 est délimité en vue de dessus par quatre bords : deux bords d'extrémités 20 du panneaux, un bord côté libre 21a et bord coté attaché 21b.

De manière connue un panneau 2 est constitué principalement d'un cadre, avantageusement un cadre réalisé avec des profilés en alliage léger pour obtenir une rigidité suffisante en fonction de la portée du panneau et une masse aussi réduite que possible, rempli par un matériau de remplissage en plaque, par exemple un écran transparent en polycarbonate alvéolaire, matériau déjà utilisé dans la réalisation d'abri de piscine, connu pour sa résistance mécanique, sa résistance aux rayons ultraviolets et sa masse réduite.

Le panneau 2 est, en fonction de ses dimensions et de la rigidité propre du matériau de remplissage, renforcé localement autant que de besoin par des traverses intermédiaires du cadre.

Cette forme de réalisation des panneaux n'est toutefois pas une contrainte et d'autres formes peuvent être utilisées, par exemple des panneaux monolithiques autoporteurs sur lesquels seront fixés les éléments fonctionnels de l'invention qui sont dans l'exemple décrit fixés sur le cadre.

En se référant à la figure 1 et à la figure 2, chaque panneau 2 de la couverture est solidaire des panneaux qui lui sont voisins, articulé par ses bords côté libre 21a et côté attaché 21b par des moyens charnière 22a, 22b maintenant entre eux les panneaux et autorisant la rotation entre eux des deux panneaux maintenus par un moyen charnière autour d'un axe de charnière parallèle aux dits bords cotés libre et attaché.

Ces moyens charnière sont des moyens connus en eux-mêmes. Dans une forme de réalisation des charnières de type paumelle, avantageusement dans un matériau inoxydable compte tenu de l'environnement de l'abri de piscine, sont rapportées en nombre adapté sur le cadre des panneaux.

Dans une autre forme de réalisation, les cadres des panneaux, au niveau des bords articulés entre eux, comportent des profilés complémentaires, intégrés ou rapportés sur les profilés des cadres, coopérant pour autoriser la rotation entre les panneaux avec l'amplitude recherchée, ici sensiblement 3,14 rad (180 degrés).

En outre les axes de charnière de chacun des deux bords en longueur d'un panneau sont agencés de sorte que les panneaux 2 de l'abri 1 sont repliables deux à deux alternativement dans un sens puis dans l'autre sens, ce qui conduit au repliement de la couverture à la manière d'un soufflet.

En raison de l'épaisseur des panneaux 2, épaisseur nécessaire en pratique pour assurer la rigidité des panneaux compte tenu de leurs portées, les axes de charnière sont, pour atteindre ce résultat, décalés en hauteur entre les deux bords côté libre 21a et côté attaché 21b d'un même panneau.

Un axe de charnière est ainsi situé au niveau ou au-dessus de la face supérieure 25 lorsque les deux panneaux articulés autour dudit axe de charnière sont repliables leurs faces supérieures se positionnant en vis à vis. Une telle position de l'axe de charnière est associée à des moyens charnière dits « haut »

Un axe de charnière est situé au niveau ou en dessous de la face inférieure 24 lorsque les deux panneaux articulés autour dudit axe de charnière sont repliables leurs faces inférieures se positionnant en vis à vis. Une telle position de l'axe de charnière est associée à des moyens charnière dits « bas »

Chaque panneau 2 comporte également à ses extrémités, comme visible sur la figure 3, au moins deux roues 23a, 23b, une à chaque extrémité, orientées pour circuler sur des pistes, non représentées, parallèles aux bords latéraux 10 de la couverture mobile et à l'extérieur de la piscine **P**, avantageusement à l'extérieure de margelles de la piscine si ladite piscine en est pourvue.

Par piste il faut comprendre ici des zones de roulement qui ne sont pas nécessairement matérialisées au sol par des moyens physiques.

Avantageusement chaque panneau 2 comporte exactement deux roues 23a, 23b situées proches du bord côté attaché 21b dudit panneau, de sorte que chaque panneau 2 est porté par les deux roues sur son bord côté attaché et par les moyens charnière sur son bord côté libre 21a qui le solidarise au bord côté attaché du panneau voisin lui-même porté par ses roues.

Toutefois, le dernier panneau 2a côté libre n'étant soutenu au niveau de son bord côté libre par aucun autre panneau le suivant de ce côté, ledit dernier panneau comporte avantageusement des roues supplémentaires de soutien 23c.

Les roues 23a, 23b, 23c sont de préférence agencées de sorte à surélever les panneaux 2 afin de permettre aux panneaux d'être déplacés sans être gênés par des éléments surélevés comme par exemple les margelles de la piscine.

En outre suivant que les roues d'un panneau 2 sont associées à un axe de charnière haut ou à un axe de charnière bas, les dites roues ne circulent pas sur des mêmes pistes comme illustré sur les figures 5 à 8.

Les pistes des roues 23a, dites roues extérieures, figures 5 et 7, associées à des axes charnière bas sont plus éloignées des bords de la piscine que les roues 23b dites roues intérieures, figures 6 et 8, associées à des axes charnière hauts. En pratique les pistes associées aux roues des moyens charnière bas, dites pistes intérieures, sont placées entre les pistes associées aux roues des moyens charnière haut, dites pistes extérieures, ces dernières ayant donc une voie supérieure.

Du côté du bord attaché 11b de la couverture mobile 1', l'abri 1 comporte un dispositif de maintien 3 de l'abri.

Le dispositif de maintien 3 comporte un élément d'ancrage 31 formant un point de référence fixe par rapport à la piscine **P**.

L'élément d'ancrage 31, par exemple réalisé par des chapes de reprise fixées au sol, est de préférence à une distance telle du bord de la piscine côté attaché que dans la position repliée de l'abri, la piscine est entièrement découverte, c'est à dire que cette distance correspond au moins à une épaisseur cumulée de tous les panneaux 2 repliés à laquelle épaisseur s'ajoute la corde **C** du dernier panneau 2a côté libre qui, en position replié de l'abri, reste en position horizontale, comme dans le cas illustré, ou le cas échéant partiellement engagé sur la rampe, sauf à être relevé à la main ou par un dispositif complémentaire.

Dans une forme de réalisation le bord attaché du premier panneau 2 de la couverture mobile 1' qui est également le bord attaché 11b de ladite couverture mobile est libre lorsque l'abri est en position déplié et ledit bord attaché prend appui contre l'élément d'ancrage qui défini une butée contre laquelle ledit premier panneau est arrêté en position vertical lors de la conversion vers la position repliée. Dans ce mode de réalisation, avantageusement afin de stabiliser le premier panneau 2 lors de la conversion depuis la position repliée vers la position dépliée, l'élément d'ancrage 31 comporte une gorge, ou une autre forme apte à coopérer avec le panneau pour lui donner une position verticale stabilisée, dans laquelle le bord attaché 11b de la couverture mobile vient s'engager lorsque ledit bord attaché arrive en butée contre ledit élément d'ancrage.

Dans une autre forme de réalisation le premier panneau 2 de la couverture mobile 1' est fixé articulé, du côté de son bord côté attaché, à l'élément d'ancrage 31.

Toutefois, en raison de la distance de l'élément d'ancrage 31 par rapport au bord de la piscine, dans une telle solution le premier panneau et le cas échéant le panneau le suivant du côté libre, ne sont pas nécessaires à la couverture mobile, pour autant qu'il ne couvre pas une partie de la piscine.

Dans la forme de réalisation illustrée sur les figures, les panneaux situés près de l'élément d'ancrage 31 sont avantageusement dans ce cas remplacés par des bielles articulées 32a, 32b qui simulent des bords latéraux de panneaux, essentiellement pour des raisons d'économie.

Les bielles 32a, 32b, elles mêmes articulées sur l'élément d'ancrage 31, relient ainsi la couverture mobile 1' à l'élément d'ancrage pour en assurer la position et le maintien en position dépliée et pour servir de point d'appui lors des conversions entre la position dépliée et la position repliée et inversement comme il sera expliqué ultérieurement.

L'abri 1 comporte également un dispositif de levage destiné à amorcer le soulèvement des panneaux au niveau des moyens charnière bas 22a entre deux panneaux voisins de la couverture mobile.

Dans le cas illustré, le dispositif de levage comporte sur au moins une des pistes extérieures une rampe de levage 4, et de préférence pour éviter des dissymétries des efforts comme illustré sur les figures une rampe de levage 4 pour chaque piste extérieure, donc une de chaque côté de l'abri.

Les rampes de levage 4 sont placées sur les pistes extérieures dans une position située entre l'élément d'ancrage 31 et la position des roues extérieures 23a les plus proches de l'élément d'ancrage 31 lorsque l'abri est en position dépliée.

Chaque rampe de levage 4 comporte, comme illustré sur les figures 3 et 4, une surface inclinée vers le haut depuis la piste correspondante et orientée de sorte que, lorsque les roues extérieures 23a se déplacent en direction de l'élément d'ancrage, lesdites roues extérieures sont soulevées par lesdites surfaces inclinées vers le haut.

Une autre caractéristique des rampes de levage, lorsque deux rampes sont utilisées, est relative à leur écartement qui laisse entre les dites rampes un espace suffisant pour le passage des panneaux et pour le passage des roues intérieures 23b sans que ses dernières ne soient soulevées par les rampes.

Avantageusement pour que les panneaux passent entre les rampes 4 sur lesquelles circulent les roues extérieures 23a, lesdites roues extérieures sont agencées en porte à faux à l'extérieur des bords latéraux 20 comme illustré sur les figures 5 et 7.

Dans un mode de réalisation préféré, le dispositif de levage est motorisé afin d'entraîner avec une vitesse controlée le ou les panneaux au moment de leurs passage sur ledit dispositif de levage, soit lors de la conversion depuis la position dépliée vers la position repliée où ledit dispositif de levage soulève effectivement les panneaux, soit lors de la conversion depuis la position replée vers la position dépliée où ledit dispositif de levage contrôle le dépliement des panneaux.

Dans le cas illustré, au moins une rampe de levage du dispositif de levage comporte également un dispositif d'entraînement à friction 41.

Le dispositif d'entraînement à friction est agencé pour créer une surface qui dans une zone de friction se déplace sensiblement horizontalement dans la direction du côté libre lors d'une conversion depuis la position repliée vers la position dépliée et éventuellement dans la direction du côté attaché lors de la conversion inverse.

Un tel dispositif d'entraînement à friction comporte par exemple une courroie souple, avantageusement une courroie en élastomère, présentant une face plate plus ou moins rugueuse formant une surface de friction et qui est mise en mouvement par un moteur tendue entre au moins deux poulies.

La surface de friction d'une rampe de levage 4 est agencée pour que le bord latéral 20 d'un panneau 2 en appui sur ladite rampe soit en contact avec ladite surface de friction. Avantageusement ladite surface de friction est agencée pour se situer en vis à vis de l'autre rampe lorsque deux rampes sont utilisée et de sorte que la distance entre la surface de friction et la surface de l'autre rampe en vis à vis corresponde à un passage des panneaux 2 dans lequel un bord 20 des panneaux est soumis à une friction d'entraînement par la surface de friction en mouvement.

Dans un mode préféré de réalisation comportant deux rampes de levage, chaque rampe de levage est pourvue d'un dispositif de friction dont les surfaces de frictions sont situées en vis à vis et agissent de manière coordonnée soit dans la direction du côté libre soit dans la direction du côté attaché.

Il doit être noté que, dans le dispositif de levage, les panneaux 2 au niveau de leurs articulations par les moyens charnière bas 22a ne nécessitent aucun guidage des panneaux au niveau des dits moyens charnière bas, le dispositif de levage n'étant utilisé que pour initier un mouvement de repliement ou terminer un mouvement de déploiement entre deux panneaux.

Ainsi, comme illustré sur la figure 4 en particulier, en position repliée de l'abri 1, les bords des panneaux correspondants aux moyens charnière hauts sont prés du sol, en appui, alors que les bords des panneaux correspondants aux moyens charnière bas sont à l'opposé éloignés du sol et ne sont ni guidés ni maintenus.

L'abri 1 comporte également un actionneur 5 pour convertir l'abri depuis la position dépliée vers la position replié ou inversement.

L'actionneur 5 comporte principalement au moins un moteur d'entraînement 51, par exemple un moteur électrique, et au moins un câble ou une courroie de traction 52 relié à un tambour entraîné en rotation par le moteur 51.

Le moteur 51 est agencé pour que le câble 52 exerce une traction depuis l'élément d'ancrage 31.

A une extrémité distante de l'élément d'ancrage 31, le câble de traction 52 est fixé au dernier panneau 2a du côté du bord libre 11a de la couverture mobile 1'.

Dans un premier mode de réalisation mettant en oeuvre les rails 53, le câble 52 comporte un second brin qui depuis le dernier panneau 2a effectue une boucle dans une poulie (non représentée) située du côté de l'extrémité libre, au-delà du point auquel est fixé le câble au dernier panneau 2a lorsque l'abri est en position dépliée, et revient vers le tambour du moteur 51 de sorte que le moteur suivant son sens de rotation agit pour tirer ledit dernier panneau vers le côté attaché ou agit pour tirer le panneau vers le côté libre de l'abri.

Ce mode est dit à double action du moteur 51.

Dans une forme préférée de ce mode de réalisation de l'invention, figures 5 et 6, le câble est logé dans le rail 53, par exemple un rail encastré dans le sol, servant également de pistes pour les roues, pour éviter que ledit câble soit visible ou provoque une gêne lorsque l'abri est en position repliée.

Les rails 53 sont avantageusement utilisés pour maintenir au sol les roues inférieures 23b au moyen d'éléments de guidage 27 solidaires des axes des dites roues inférieures et coopérant avec les dits rails sans entraver le mouvement dans le sens de la longueur des rails mais en interdisant que les dites roues puissent se déboîter des dits rails et donc en interdisant que les panneaux puissent se soulever ce qui présente un intérêt possible lorsque les rails de guidage ne sont pas rédhibitoires et ou que les conditions de l'installation de l'abri pourrait laisser craindre un soulèvement de la couverture mobile.

Dans ce mode de réalisation le dispositif de friction 41 exposé précédemment n'est pas nécessaire comme il sera compris lors de l'exposé du fonctionnement de l'abri.

Dans un second mode de réalisation, le câble ne comporte qu'un brin de traction relié au tambour du moteur qui exerce une traction sur le câble dans le sens du passage de la position dépliée à la position repliée.

Dans ce mode de réalisation, le câble 52 est enroulé lorsque l'abri 1 est en position replié, les panneaux 2 sont fixés articulés à l'élément d'ancrage 31, avec ou sans l'intermédiaire de bielles articulées 32a, 32b, et il n'est pas nécessaire de prévoir de rails de guidage, comme illustré sur les figures 7 et 8.

Ce mode est dit à simple action du moteur 51.

On remarquera que dans ce second mode de réalisation, il n'y a pas d'inconvénient à utiliser un câble ou une sangle situé dans l'axe de l'abri puisque lorsque l'abri est en position replié le câble est enroulé et ne gêne pas les personnes évoluant dans la piscine.

Lorsque l'abri est en position repliée, figures 2 et 4, les différents panneaux 2 sont dans une position verticale, repliés comme un soufflet.

Cependant le dernier panneau 2a de la couverture mobile du côté de l'extrémité libre de l'abri reste horizontal en appui sur ses quatre roues.

En outre, chacun des panneaux dont un bord côté libre 21a est associé à un axe de charnière haut, c'est à dire dont le bord côté libre 21a est du côté du sol lorsque l'abri est en position replié, comporte au niveau de son bord côté libre 21a, un élément de roulement tel qu'une roue ou un galet 26 dépassant dudit bord libre de sorte à porter au sol lorsque le panneau est en position sensiblement verticale.

La description précédente est illustrée par la description du fonctionnement de l'abri de l'invention.

Dans la position dépliée des figures 1 et 3, la couverture mobile 1' est sensiblement à plat au-dessus de la piscine, reposant sur les roues 23a, 23b, 23c au niveau de chaque panneau et maintenu du côté de son extrémité attachée par la liaison articulée à l'élément d'ancrage 31, dans le cas illustré par l'intermédiaire de bielles 32a, 32b.

Depuis cette position dépliée, lorsque le moteur 51 est actionné, la traction sur le câble 52 tire le dernier panneau 2a du côté libre vers le côté attaché.

Sous l'effet de cette traction ledit dernier panneau pousse naturellement l'ensemble de la couverture mobile 1' dont l'ensemble des panneaux 2 constitutifs sont liés.

Dans le cas de l'exemple illustré comportant des bielles entre le premier panneau et l'élément d'ancrage, dans un premier temps les bielles articulées 32a; 32b se replient sous l'effet du raccourcissement de la distance entre l'extrémité libre et l'élément d'ancrage 31.

Pour permettre l'engagement de ce mouvement, il aura été pris la précaution d'éviter que les bielles 32a, et 32b soient précisément alignées mais au contraire qu'elles présentent au repos en position déplié de l'abri un angle suffisant avec le premier panneau pour éviter un arc-boutement qui s'opposerait au repliement des dites bielles.

Dans un deuxième temps, dés que les premières roues extérieures 23a d'un panneau arrivent, sous l'effet du déplacement d'ensemble, sur les rampes, les dites roues extérieures sont soulevées, entraînant vers le haut les bords des panneaux associés par les moyens charnière à proximité des dites roues extérieures et amorçant le mouvement de repliement entre les deux panneaux voisins.

Une fois ce mouvement amorcé, les deux panneaux considérés ne sont plus alignés et l'articulation des deux panneaux se poursuit naturellement, sans besoin de prendre un appui sur les rampes, sous l'action du raccourcissement du câble 52, jusqu'au repliement complet des deux panneaux.

Au fur et à mesure que le câble 52 tire le dernier panneau 2a côté libre vers l'élément d'ancrage 31, les roues extérieures 23a des panneaux 2 portant les dites roues extérieures sont soulevées successivement en arrivant sur les rampes 4 et assurent ainsi le repliement des différent panneaux pour aboutir à la position repliée illustrée sur la figure 4.

Lorsque les panneaux 2 approchent de la position verticale les galets 26 facilitent le déplacement des panneaux dont un bord pourrait porter sur le sol en absence de galet et éviter ainsi une friction préjudiciable au mouvement recherché et un endommagement possible de la tranche des panneaux.

Lorsque tous les panneaux 2 sont repliés les uns contre les autres en position sensiblement verticale et que le dernier panneau 2a côté libre a atteint une position de stockage, le moteur 51 est arrêté, par exemple par un détecteur de fin de course ou par un détecteur de couple.

L'abri est alors en position replié et la piscine découverte.

Partant maintenant de la position repliée dans le cas de l'abri mettant en oeuvre le mode de réalisation à double action du moteur, le moteur exerce une traction sur le brin du câble 52 passant par la poulie de renvoie et tire donc le dernier panneau 2a vers le côté libre de l'abri.

Chacun des panneaux 2 suit alors un cheminement sensiblement inversé par rapport à l'opération de conversion vers la position repliée.

Dès qu'un panneau 2, entraîné par le panneau qui lui est placé sur son bord libre, repose sur ses roues, il est entraînée en position horizontal et entraîne le panneau qui lui est placé sur son bord attaché.

Lorsque tous les panneaux 2 sont en position horizontale ainsi que les bielles 32a, 32b, l'abri est en position déplié et le moteur est arrêté.

Partant de la position repliée dans le cas de l'abri mettant en oeuvre le mode à simple action du moteur, il n'est pas possible d'exercer une traction au niveau du dernier panneau 2a côté libre.

Dans ce mode, la position repliée est atteinte, c'est à dire le moteur et le déplacement des panneaux stoppés lors de la conversion depuis le mode déplié, lorsque le panneau 2 articulé sur le dernier panneau 2a est placé entre les rampes 4 et plus particulièrement entre les dispositifs d'entraînement à friction 41.

Pour effectuer la conversion vers la position dépliée, les moyens d'entraînement à friction 41 sont actionnés pour provoquer sous l'effet des forces de friction le mouvement du panneau 2 se trouvant entre les rampes en direction de l'extrémité libre.

Lorsque le panneau entre les rampes 41 se déplace, l'angle que fait le dit panneau avec le panneau qui lui est lié sur son bord attaché s'ouvre et, le mouvement étant amorcé, cet angle tend à s'ouvrir naturellement sous l'effet du poids conjugué des deux panneaux avec pour effet de pousser le panneau du côté de l'extrémité libre en direction de ladite extrémité libre.

Les différents panneaux 2 sont ainsi poussés vers l'extrémité libre sous l'effet du poids des panneaux situés côté attaché avec l'assistance des moyens d'entraînement à friction, en même temps que les roues extérieures 23a en arrivant à nouveau au contact des rampes 4 descendent le long des dites rampes et évitent que le panneau porteur des roues ne prennent une position horizontale trop tôt ce qui aurait pour conséquence que les panneaux suivant ne seraient pas entraînés suffisamment en direction du bord libre et que ces dits panneaux suivants n'arriveraient pas suffisamment au niveau des moyens d'entraînement par friction pour être entraînés à leurs tours.

Simultanément à ce déploiement en partie par gravité et en partie par entraînement par friction, le câble 52 utilisé pour la conversion depuis la position dépliée est relâché, au moins dans un mode suiveur pour ne pas contrecarrer le déploiement des panneaux ni trop détendre le câble, avantageusement de manière contrôlée par le moteur 51 pour éviter un déploiement trop rapide des panneaux.

Ainsi sous l'action du moteur dans un mode frein, le câble est déroulé à vitesse sensiblement constante afin de freiner si besoin le déploiement des panneaux 2 et réguler la vitesse du mouvement.

En absence d'un système de contrôle de la position des panneaux au cours du mouvement de déploiement, un dispositif de débrayage du moteur sensible à la tension exercée sur le câble interrompt le déroulement du câble dans le cas où le déploiement des panneaux serait stoppé avant la position dépliée, par exemple en raison d'un grippage de charnière ou du fait de la présence d'un obstacle s'opposant au déplacement des panneaux.

Bien que les roues 23a, 23b, 23c ne soient guidées par aucun rail, les panneaux 2 se plient et se déplient sans problème étant liés entre eux et étant solidaire de l'élément d'ancrage 31.

Le fonctionnement de l'abri suivant le mode de réalisation dans lequel le bord attaché 11b de la couverture mobile 1' est libre lorsque l'abri est en position déplié est similaire au fonctionnement qui vient d'être décrit dont il se différencie par le début de la phase de conversion depuis la position dépliée ver la position repliée et par la fin de la phase de conversion depuis la position repliée vers la position dépliée.

Dans ce mode, la translation initiale de la couverture mobile 1' amène dans un premier temps le bord attaché 11b en butée contre l'élément d'ancrage 31 et la charnière entre le premier panneau et le panneau le suivant est soulevée par la ou les rampes 4.

En continuant la translation de la couverture mobile, le premier panneau prend une position se rapprochant de la verticale jusqu'à ce que le bord attaché 11b s'engage dans la gorge de l'élément d'ancrage 31 pour être stabilisé dans la position sensiblement verticale, la poursuite du repliement étant alors similaire au cas du mode de réalisation avec une liaison articulée à l'élément d'ancrage.

Le dépliement depuis la position replié est également similaire au cas du mode de réalisation avec une liaison articulée à l'élément d'ancrage. Du fait de la stabilité relative du premier panneau le dépliement des autres panneaux est ordonné et ce n'est que seulement vers la fin du dépliement lorsque la traction est plus forte sur la charnière dudit premier panneau que celui bascule en dernier.

La description détaillée précédente de deux modes voisins de réalisation de l'abri de l'invention est susceptible de nombreuses variantes à la portée de l'homme du métier.

Ainsi les roues utilisées dans la description ne sont qu'un exemple de dispositif de roulement.

Le nombre de panneaux 2 est variable en fonction de la longueur de la piscine à couvrir et de la corde **C** des panneaux 2.

Avantageusement la corde des panneaux sera choisie en fonction des dimensions disponibles pour les matériaux mis en oeuvre.

Comme déjà signalé, des câbles ou des sangles peuvent être utilisées pour déplacer les panneaux mais tout autre moyen pouvant provoquer le déplacement du dernier panneau côté libre, par exemple une motorisation des roues de ce dernier panneau, est en mesure d'assurer le fonctionnement de l'abri.

Le dispositif de levage, décrit de manière détaillée comme des rampes coopérant avec les roues extérieures, peut également prendre des formes variées et s'écarter de la forme de simples rampes et ou assurer le levage des panneaux en coopérant avec des éléments spécifiques assurant la fonction des roues extérieures pour leur rôle de moyen d'appui sur le dispositif de levage.

Par exemple, le dispositif de levage peut prendre la forme d'une poulie ou d'une courroie dont la piste de roulement coopère avec des extensions des axes des roues extérieures dont les chemins de roulement ne sont plus dans ce cas nécessairement distincts de ceux des roues intérieures.

La forme en plan des panneaux peut également s'écarter de la forme rectangulaire dans la mesure où les bords articulés des panneaux sont sensiblement parallèles pour permettre le repliement en soufflet de l'abri.

L'ensemble replié peut également être fixé sur une plateforme mobile qui permet d'éloigner de la piscine l'abri replié.

L'abri de l'invention permet de couvrir et de découvrir rapidement une piscine avec un ensemble particulièrement compact en position replié.

En position dépliée, les panneaux formant la couverture mobile restent solidarisés les uns des autres ce qui évitent leurs mouvements relatifs et rend l'abri beaucoup moins vulnérable au vent que les abris réalisés en plusieurs éléments séparés.

## Revendications

1. ― Abri mobile (1) comportant une couverture mobile (1') de longueur **L** comportant un ensemble de panneaux (2, 2a), sensiblement plans et de longueur **λ** correspondant à une largeur de la couverture mobile, formant une surface sensiblement plane de ladite couverture mobile dans une position dépliée dans laquelle couverture mobile :
- une première extrémité de sa longueur **L** dont un bord attaché (11b) de la couverture mobile (1'), opposé à un bord libre (11a) d'une seconde extrémité de ladite couverture mobile, est situé du côté d'un point d'ancrage (31) ;
- les panneaux (2, 2a) sont juxtaposés par des bords (21a, 21b) suivant leur longueur **λ**, lesdits panneaux (2, 2a) étant articulés entre deux panneaux voisins par lesdits bords (21a, 21b) alternativement dans un sens et dans l'autre pour être placés dans une position sensiblement verticale, repliés en soufflet, dans une position repliée de l'abri mobile (1) ;
- chaque panneau (2, 2a) comporte au moins deux dispositifs de roulement (23a, 23b) agencés chacun près d'un bord latéral (20) du panneau pour circuler sur des pistes parallèles entre elles et parallèles à des bords longitudinaux (10) de la couverture mobile, lesdits au moins deux dispositifs de roulement (23a, 23b) étant agencées prés d'un bord attaché (21b) dudit panneau, suivant la longueur **λ** du panneau considéré, situé du côté du bord attaché (11b) de l'abri ;
**Caractérisé en ce que** :
les dispositifs de roulement (23a, 23b) sont fixés sur les panneaux (2) pour que :
- des dispositifs de roulement extérieurs (23a) circulent sur des pistes extérieures, une piste de chaque côté de l'abri mobile, lorsque lesdits dispositifs de roulement extérieurs (23a) sont agencées prés d'un bord attaché (21b) articulé sur un bord côté libre (21a) opposé d'un panneau voisin de sorte que des faces inférieures (24) des panneaux, situées sous l'abri mobile (1) lorsque ledit abri mobile est dans la position dépliée, sont en vis à vis lorsque l'abri mobile est dans la position repliée ;
des dispositifs de roulement intérieur (23b) circulent sur des pistes intérieures, une piste de chaque côté de l'abri mobile lorsque lesdits dispositifs de roulement intérieurs (23b) sont agencées prés d'un bord attaché (21b) articulé avec un bord côté libre (21a) d'un panneau voisin de sorte que des faces supérieures (25) des panneaux, opposées aux faces inférieures (24) et situées sur l'abri mobile (1) lorsque ledit abri mobile est dans la position dépliée, sont en vis à vis lorsque l'abri mobile est dans la position repliée ;
un dispositif de levage (4) comportant au moins une rampe de levage est agencée sur une des pistes extérieures, entre l'élément d'ancrage (31) et le dispositif de roulement extérieur (23a) le plus proche dudit élément d'ancrage lorsque l'abri est dans la position dépliée, de sorte que :
- les dispositifs de roulement extérieurs (23a), situés sur le bord (21a, 21b) du côté dudit dispositif de levage, sont soulevés lorsque les panneaux (2) portant les dits dispositifs de roulement extérieurs sont déplacées suivant une direction depuis le bord libre (11a) vers le bord attaché (11b) et et que les bords des panneaux au niveau desdits dispositifs de roulement extérieurs se trouvent, en position repliée, non guidé est éloignés d'une surface sur laquelle repose l'abri replié ;
les dispositifs de roulement intérieurs (23b) et les panneaux (2) passent sur un côté de la au moins une rampe du dispositif de levage.

2. -- Abri mobile suivant la revendication 1 dans lequel un actionneur (5) déplace un dernier panneau (2a) situé du côté du bord libre (11a) de la couverture mobile (1') en direction de l'élément d'ancrage (31) lors de la conversion depuis la position déplié vers la position repliée.

3. -- Abri mobile suivant la revendication 2 dans lequel le bord attaché (11b) de la couverture mobile (1') est fixé articulé au point d'ancrage (31).

4. -- Abri mobile suivant la revendication 2 dans lequel le bord attaché (11b) de la couverture mobile (1') est fixé articulé à des bielles (32a, 32b) fixées articulées au point d'ancrage (31).

5. -- Abri mobile suivant la revendication 2 dans lequel le bord attaché (11b) de la couverture mobile (1') est libre lorsque l'abri est dans la position dépliée et en appui au niveau du point d'ancrage (31) lorsque la couverture est en position repliée ou en cours de conversion entre la position dépliée et la position repliée.

6. -- Abri mobile suivant la revendication 5 dans lequel le bord attaché (11b) de la couverture mobile (1') coopère, lorsque le dit bord attaché est en appui sur le point d'ancrage (31), avec le dit point d'ancrage pour y être maintenu dans une position verticale stable.

7. -- Abri mobile suivant l'une des revendications 2 à 6 dans lequel l'actionneur (5) déplace le dernier panneau (2a) au moyen d'un câble (52) ou d'une sangle reliée à un moteur (51).

8. ― Abri mobile suivant l'une des revendications 2 à 6 dans lequel l'actionneur (5) déplace le dernier panneau (2a) en entraînant au moins un des dispositif de roulement dudit dernier panneau.

9. -- Abri mobile suivant l'une des revendications 2 à 6 dans lequel l'actionneur (5) entraîne le dernier panneau (2a) lors de la conversion depuis la position dépliée vers la position repliée et fonctionne dans un mode suiveur ou frein lors de la conversion depuis la position repliée vers la position dépliée.

10. ― Abri mobile suivant l'une des revendications précédentes dans lequel le dispositif de levage (4) comporte un dispositif d'entraînement par friction (41) entraînant un panneau (2) situé au niveau dudit dispositif de levage depuis la direction du bord attaché (11b) vers la direction du bord libre (11a) lors d'une conversion de la position repliée vers la position déplié.

11. ― Abri mobile suivant l'une des revendications précédentes dans lequel chacun des panneaux dont un bord côté libre (21a) est associé à un axe de charnière haut (22b) comporte au niveau dudit bord côté libre (21a) un élément de roulement (26) portant au sol lorsque le panneau est en position sensiblement verticale.

12. ― Abri mobile suivant l'une des revendications précédentes dans lequel les dispositifs de roulement comportent des roues (23a, 23b, 23c) circulant sur des rails (53).
